# EUROPÄISCHE PATENTSCHRIFT

(11) **EP 0 415 008 B1**
(45) Veröffentlichungstag und Bekanntmachung des Hinweises auf die Patenterteilung: **20.07.1994**
(21) Anmeldenummer: 90110796.1
(22) Anmeldetag: 07.06.1990
(51) Int. Cl.: F23D 14/14

(54) **Verfahren zum Verbrennen in einem Gasbrenner**
Method of combustion in gasburner
Procédé de combustion dans un brûleur à gaz

(30) Priorität: 12.08.1989 DE 3926699
(43) Veröffentlichungstag der Anmeldung: 06.03.1991
(73) Patentinhaber: KLÖCKNER WÄRMETECHNIK GMBH ZWEIGNIEDERLASSUNG HECHINGEN, 72379 Hechingen (DE)
(72) Erfinder: Bohmann, Detlef, D-7450 Hechingen (DE)
(74) Vertreter: Vetter, Hans, Dipl.-Phys. Dr.

(56) Entgegenhaltungen:
- CH-A- 522 171
- GB-A- 1 602 196
- US-A- 3 912 443

## Beschreibung

Die Erfindung betrifft ein Verfahren zur Verbrennung eines Luft-/Gasgemisches in einem Gasbrenner für Heizanlagen, Feuerungen, Gaslanzen o.dgl. nach der Gattung des Hauptanspruches.

Derartige Gasbrenner sind in den verschiedensten Ausführungen für verschiedene Anwendungsfälle bekannt, beispielsweise für die oben angeführten Anwendungsfälle. Dabei werden unter der Bezeichnung "Luft-/Gasgemisch" auch Gemische aus Luft und vergasten oder versorühten flüssigen Brennstoffen verstanden. Bei derartigen Brennern ist es immer erstrebenswert, bei einem möglichst hohen Wirkungsgrad möglichst niedrige NOx- und CO-Werte zu erreichen. Hierzu ist beispielsweise gemaß einem aus der GB-A-1602196 bekannten Verfahren eine Nachverbrennungsschicht bekannt, die unmittelbar an der Flammenhalteschicht anliegt. Dies hat den gravierenden Nachteil, daß der untere Bereich der Flammen, also die Fußpunkte der Flammen, die sich an der Flammenhalteschicht bilden, sehr heiß sind. Dies kann zu Brüchen und Rissen an der vorzugsweise als Keramikplatte ausgebildeten Flammenhalteschicht kommen, da die unteren Bereiche der Flammen unmittelbar an der Flammenhalteschicht anliegen. Sie liegen auch an der Nachverbrennungsschicht an, wo ähnliche Probleme auftreten.

Aus der CH-A-522171 sind zwar in Verbindung mit katalytischer, also flammenloser Verbrennung beabstandete Schichten bekannt, jedoch handelt es sich dort um reine Rückschlagsicherungen, also nicht um Flammenhalteschichten, und die Probleme zu hoher Temperaturen treten dort nicht auf.

Die Aufgabe der Erfindung besteht daher darin, einen Gasbrenner der eingangs genannten Gattung zu schaffen, beim dem zu hohe Temperaturen insbesondere an der Flammenhalteschicht vermieden werden.

Diese Aufgabe wird durch die kennzeichnenden Merkmale des Anspruchs 1 gelöst.

Durch das erfindungsgemäße Verfahren heben sich die unteren Bereiche der Flammen zwischen den beiden Schichten aufgrund des Druckes bzw. der Geschwindigkeit des Gasgemisches von der Flammenhalteschicht ab und können diese nicht mehr stark erhitzen. Ein weiterer Vorteil besteht darin, daß durch Variation des Abstandes zwischen den beiden Schichten und der Porengröße der zweiten Platte dort die Nachverbrennungstemperatur den jeweiligen Bedürfnissen angepaßt werden kann und zwar unabhängig von der Flammengröße oder der Flammentemperatur, so daß die Temperatur ausreichend hoch zur Oxidation der CO-Bestandteile eingestellt werden kann, jedoch nicht so hoch, daß zusätzliche NOx-Anteile entstehen könnten.

Die Flammenhalteschicht und die Nachverbrennnungsschicht sind zweckmäßigerweise als poröse Schicht, als feines Drahtgeflecht, als Drahtpreßkörper, als Sinterkörper oder als mit feinen Bohrungen versehene Schicht ausgebildet. Besonders günstig ist dabei die Ausbildung der porösen Schicht als geschäumte Keramikschicht. Das Drahtgeflecht oder der Drahtpreßkörper kann aus Metalldraht, aus Keramikfasern oder aus Glasfasern bestehen.

Durch die in den Unteransprüchen aufgeführten Maßnahmen sind vorteilhafte Weiterbildungen und Verbesserungen des im Anspruch 1 angegebenen Gasbrenners möglich.

Die Nachverbrennung wird in vorteilhafter Weise in den bezüglich der Flammenhalteschicht gröberen Durchgängen der Nachverbrennungsschicht durchgeführt, die die Ausbildung von Verbrennungsflammen darin gestatten.

Die Flammenhalteschicht und die Nachverbrennungsschicht können als parallele, ebene Schichten ausgebildet werden, was eine besonders einfache und kostengünstige Ausgestaltung darstellt. Es ist jedoch auch möglich, zur Erhöhung der wirksamen Fläche die Flammenhalteschicht und die Nachverbrennungsschicht als konzentrische Schichten auszubilden, insbesondere als kreiszylindrische Schichten.

Eine optimale Vermischung des Luft-/Gasgemisches kann in einer der Flammenhalteschicht vorgeschalteten Mischkammer, die vorzugsweise Vermischungselemente aufweist, durchgeführt werden.

Zwei Ausführungsbeispiele der Erfindung sind in der Zeichnung dargestellt und in der nachfolgenden Beschreibung näher erläutert. Es zeigen:
- Fig. 1: ein erstes Ausführungsbeispiel eines Gasbrenners mit ebenen, parallelen Schichten und
- Fig. 2: ein zweites Ausführungsbeispiel eines Gasbrenners mit konzentrischen, kreiszylindrischen Schichten.

Der in Fig. 1 als erstes Ausführungsbeispiel dargestellte Gasbrenner besteht aus einer Mischkammer 10, in die eine erste Leitung 11 zur Zuführung von Luft (L) oder einem sonstigen sauerstoffhaltigen Gas sowie eine zweite Leitung 12 zur Zuführung eines Verbrennungsgases (G) wie Erdgas, Propan, Butan, Wasserstoff od.dgl. einmünden. Anstelle eines Gases kann auch eine vergaste oder versprühte brennbare Flüssigkeit treten. Die beiden Leitungen 11,12 münden asymmetrisch und im wesentlichen senkrecht zueinander in die Mischkammer 10 ein, um eine gute Durchmischung zu erreichen.

Die Mischkammer 10 ist ausgangsseitig über einen schmäleren Durchgang 13 mit dem eigentlichen Brennerbereich 14 verbunden, der sich zunächst vom Durchgang 13 aus steil konisch erweitert und dann in einen kreiszylindrischen Bereich 15 einmündet. In diesem kreiszylindrischen Bereich 15 ist eingangsseitig eine kreisscheibenförmige Flammenhalteschicht 16 angeordnet, wobei am Ausgang parallel zur Flammenhalteschicht 16 und beabstandet von dieser noch eine ebenfalls kreisscheibenförmige Nachverbrennungsschicht 17 angeordnet ist. Beide Schichten 16,17 müssen eine Vielzahl kleiner Durchgänge aufweisen, um eingangsseitig den Durchgang des Gemisches und ausgangsseitig den Durchgang des Abgases zu gestatten. Hierzu sind die Schichten als poröse Schichten, beispielsweise als geschäumte Keramikschichten, oder als feines Drahtgeflecht, als Drahtpreßkörper, als Sinterkörper oder als mit feinen Bohrungen versehene Schichten ausgebildet. Bei einer Ausführung als Drahtgeflecht oder Drahtpreßkörper werden beispielsweise Metalldraht, Keramikfasern oder Glasfasern verwendet.

Das in der Mischkammer 10 vermischte Gasgemisch wird vorzugsweise in stöchiometrischer Zusammensetzung über den Durchgang 13 dem Brennerbereich 14 zugeleitet, wo es die Flammenhalteschicht 16 passiert und sich dort gleichmäßig verteilt. Durch eine nicht näher dargestellte, bekannte Zündeinrichtung wird das Gemisch dann entzündet, wodurch sich am Ausgang der Flammenhalteschicht 16 infolge der vielen kleinen Durchgänge eine Vielzahl von kleinen Flammen ausbildet, die im wesentlichen gleichmäßig über der Flammenhalteschicht 16 verteilt sind. Das Material und die Ausbildung der kleinen Durchgänge in der Flammenhalteschicht sind dabei so gewählt, daß in bekannter Weise ein Flammenrückschlag nicht möglich ist.

Die vielen kleinen Flammen im Zwischenraum zwischen der Flammenhalteschicht 16 und der Nachverbrennungsschicht 17 erhitzen diese Nachverbrennungsschicht 17, wodurch dort eine Aufoxydation von entstehendem CO zu CO₂ stattfindet. Die Nachverbrennungsschicht 17 ist dabei so ausgebildet, daß die Flammen auch in diese Nachverbrennungsschicht 17 eindringen können. Hierzu sind im allgemeinen gröbere Durchgänge erforderlich.

Die Temperatur der Nachverbrennungsschicht 17 wird durch Einstellung des Abstands und sonstige Maßnahmen so gewählt, daß die Oxydation von CO zu CO₂ in günstiger Weise stattfindet, daß jedoch nicht die zur Bildung von NOx erforderliche Temperatur erreicht wird. Hierdurch bleibt der bei solchen Gasbrennern an sich schon niedrige NOx-Gehalt erhalten, während sich der CO-Gehalt weiter reduziert. Mit diesem Brenner lassen sich bei optimalem Wirkungsgrad NOx-Werte und CO-Werte von jeweils weniger als 5 ppm erreichen.

Das in Fig. 2 dargestellte Ausführungsbeispiel ist prinzipiell gleich aufgebaut, jedoch ist dort eine Mischkammer 18 als sich bei der Einmündung in einen Brennerbereich 19 verengendes Rohr ausgebaut, wobei Luft und Gas jeweils vom Rohreingang her eingebracht werden. Zur besseren Vermischung ist ein spiralförmiges Vermischungselement 20 in der Mischkammer 18 angeordnet. Dieses kann jedoch auch andere Formen aufweisen, die zur Vermischung geeignet sind.

Der Brennerbereich 19 ist kreiszylindrisch ausgebildet, wobei eine Flammenhalteschicht 21 und eine Nachverbrennungsschicht 22 als konzentrische Rohre übereinander angeordnet sind. Dazwischen befindet sich wiederum ein Luftspalt, in dem sich die kleinen Flammen ausbilden können.

Zur weiteren Verbesserung des Abgases und Reduzierung von Schadstoffen kann ein Teil des Abgases über Abgas-Leitelemente 23 wieder in den Verbrennungsprozeß rückgeführt werden. Dies erfolgt durch Öffnungen 24 im Brennerbereich 19, die konzentrisch um die Einmündungsstelle der Mischkammer 18 angeordnet sind.

Bei beiden Ausführungsbeispielen ist es möglich, die Flammenhalteschicht und die Nachverbrennungsschicht aneinanderstoßend anzuordnen, um einen kompakteren Brennerbereich zu erzielen. Die kleinen Flammen bilden sich dann in der Nachverbrennungsschicht 22 aus, deren kleine Durchgänge entsprechend dimensioniert werden müssen.

Weitere Anordnungen von Flammenhalteschichten und Nachverbrennungsschichten sind selbstverständlich ebenfalls möglich, wobei jeweils der Flammenhalteschicht ausgangsseitig die Nachverbrennungsschicht nachgeordnet sein muß. So sind beispielsweise auch mehrkantige, kugelförmige, ellipsoidförmige, halbkugelförmige oder ähnliche Anordnungen denkbar.

## Patentansprüche

1. Verfahren zum Verbrennen eines Luft-/Gas-Gemischesin einem Gasbrenner für Heizanlagen, Feuerungen, Gaslanzen o.dgl., bei dem das Luft-/Gas-Gemisch einer mit einer Vielzahl kleiner Durchgänge versehenen, einen Flammenrückschlag verhindernden Flammenhalteschicht (16; 21) zugeführt wird, an deren der Gemisch-Zuführungsseite gegenüberliegenden Seite nach Zündung des Gemisches Verbrennungsflammen gebildet werden, wobei auf der Flammenseite neben der Flammenhalteschicht (16; 21) eine von den Verbrennungsflammen erhitzbare, eine Vielzahl kleiner Durchgänge aufweisende Nachverbrennungsschicht (17; 22) vorgesehen ist, dadurch gekennzeichnet, daß durch einen entsprechenden Abstand der Nachverbrennungsschicht (17; 22) von der Flammenhalteschicht (16; 21) sich die Flammen zwischen den beiden Schichten (16, 17; 21, 22) ausbilden, daß die Verbrennungsflammen die Nachverbrennungsschicht (17; 22) erhitzen und wenigstens teilweise auch in diese hineinreichen können.

2. Verfahren nach Anspruch 1, dadurch gekennzeichnet, daß die Nachverbrennung in den bezüglich der Flammenhalteschicht (16; 21) gröberen Durchgängen der Nachverbrennungsschicht (17; 22) durchgeführt wird.

3. Verfahren nach Anspruch 1 oder 2, dadurch gekennzeichnet, daß die Flammenhalteschicht (16) und die Nachverbrennungsschicht (17) parallel und eben nebeneinander angeordnet werden.

4. Verfahren nach Anspruch 1 oder 2, dadurch gekennzeichnet, daß die Flammenhalteschicht (21) und die Nachverbrennungsschicht (22) konzentrisch, insbesondere kreiszylindrisch ineinander angeordnet werden.

5. Verfahren nach einem der vorhergehenden Ansprüche, dadurch gekennzeichnet, daß eine Vermischung des Luft-/Gas-Gemisches in einer der Flammenhalteschicht (16; 21) vorgeschalteten Mischkammer (10; 18), in der vorzugsweise Vermischungselemente (20) vorgesehen sind, durchgeführt wird.

6. Verfahren nach einem der vorhergehenden Ansprüche, dadurch gekennzeichnet, daß ein Teil der Abgase wieder zur Eingangsseite der Flammenhalteschicht (21) insbesondere mittels Abgasleitelementen (23) rückgeführt wird.

## Claims

1. Method of burning a gas/air mixture in a gas burner for heating plant, furnaces, gas lances or the like, in which the gas/air mixture is admitted to a flame retention course (16; 21) preventing flashback and provided with a multiplicity of small passages, at that side of which opposite the mixture admission side flames are formed after ignition of the mixture, wherein is provided on the flame side adjacent to the flame retention course (16; 21) an afterburning course (17; 22) heatable by the combustion flames and having a multiplicity of small passages, characterized in that, by means of a suitable distance between the afterburning course (17; 22) and the flame retention course (16; 21), the flames form between the two courses (16, 17; 21, 22), that the combustion flames heat up the afterburning course (17; 22) and may also reach at least part way into the latter.

2. Method according to claim 1, characterized in that the afterburning takes place in those passages of the after-burning course (17; 22) which are coarser relative to the flame retention course (16; 21).

3. Method according to claim 1 or 2, characterized in that the flame retention course (16) and the afterburning course (17) are arranged parallel and plane alongside one another.

4. Method according to claim 1 or 2, characterized in that the flame retention course (21) and the afterburning course (22) are arranged concentrically inside one another, in particular in circular cylinder form.

5. Method according to any of the preceding claims, characterized in that a mixing of the gas/air mixture is effected in a mixing chamber (10; 18) upstream of the flame retention course (16; 21) and in which mixing elements (20) are preferably provided.

6. Method according to any of the preceding claims, characterized in that a portion of the waste gases is returned to the intake side of the flame retention course (21), in particular by means of waste gas flue elements (23).

## Revendications

1. Procédé de combustion d'un mélange air/gaz dans un brûleur à gaz destiné à des installations de chauffage, chaufferies, lances à gaz ou similaires, dans lequel le mélange air/gaz est acheminé vers une couche de retenue des flammes (16 ; 21) empêchant le retour de flamme, pourvue d'une pluralité de petites ouvertures, sur le côté opposé au côté d'alimentation en mélange de laquelle des flammes de combustion se forment après inflammation du mélange, une couche de postcombustion (17 ; 22), située du côté des flammes, étant prévue à côté de la couche de retenue des flammes (16 ; 21), étant susceptible d'être chauffée par les flammes de combustion et présentant une pluralité de petites ouvertures, caractérisé en ce que, du fait d'un écart adapté entre la couche de postcombustion (17 ; 22) et la couche de retenue des flammes (16 ; 21), les flammes se forment entre les deux couches (16, 17 ; 21, 22), et en ce que les flammes de combustion chauffent la couche de postcombustion (17 ; 22) et peuvent pénétrer au moins partiellement dans celle-ci.

2. Procédé selon la revendication 1, caractérisé en ce que la postcombustion s'effectue dans les ouvertures de la couche de postcombustion (17 ; 22) qui sont plus grosses que celles de la couche de retenue des flammes (16 ; 21).

3. Procédé selon la revendication 1 ou 2, caractérisé en ce que la couche de retenue des flammes (16) et la couche de postcombustion (17) sont disposées en parallèle, et côte à côte selon une disposition plane.

4. Procédé selon la revendication 1 ou 2, caractérisé en ce que la couche de retenue des flammes (21) et la couche de postcombustion (22) sont disposées de façon concentrique et, en particulier, l'une dans l'autre selon une disposition cylindrique et circulaire.

5. Procédé selon l'une des revendications précédentes, caractérisé en ce que le mélange air/gaz est réalisé à l'intérieur d'une chambre de mélange (10 ; 18) située en amont de la couche de retenue des flammes (16 ; 21), dans laquelle sont prévus, de préférence, des éléments mélangeurs (20).

6. Procédé selon l'une des revendications précédentes, caractérisé en ce qu'une partie des gaz d'échappement est renvoyée en direction du côté d'entrée de la couche de retenue des flammes (16 ; 21), en particulier au moyen d'éléments de guidage (23) des gaz d'échappement.
